# EUROPÄISCHE PATENTSCHRIFT

(11) **EP 0 024 317 B1**
(45) Veröffentlichungstag und Bekanntmachung des Hinweises auf die Patenterteilung: **02.03.1983**
(21) Anmeldenummer: 80104488.4
(22) Anmeldetag: 30.07.1980
(51) Int. Cl.: C21D 1/84, C21D 9/70

(54) **Einrichtung zum Abkühlen von Stäben und Profilen**
Installation for cooling bars and profiles
Installation pour le refroidissement de barres et de profils

(30) Priorität: 07.08.1979 DE 2931911
(43) Veröffentlichungstag der Anmeldung: 04.03.1981
(73) Patentinhaber: Hoesch Aktiengesellschaft, 44145 Dortmund (DE)
(72) Erfinder: Freitag, Werner, Ing. grad., D-4716 Olfen (DE); Kimpel, Alfred, Ing. grad., D-4600 Dortmund (DE); Birkner, Lothar, Ing. grad., D-4600 Dortmund (DE); Otto, Dietrich, Ing. grad., D-4600 Dortmund (DE); Heinen, Horst, Dipl.-Ing., D-4355 Waltrop (DE)

## Beschreibung

Die Erfindung betrifft eine Einrichtung zum gesteuerten Abkühlen von aus walzwarmem Metall, insbesondere aus Stahl bestehenden Stäben oder Profilen, in Adjustagen für oder vereinig* mit Metallwalzwerken, insbesondere Profilwalzwerken, bestehend aus einer oder mehreren im Hüttenflur eingelassenen Abkühlgruben mit Grubendeckel, einem Kran und einer Sammeltransporteinrichtung, wobei das abzukühlende Material mittels des Kranes und der Sammeltransporteinrichtung, in der die Stäbe oder Profile vorher gesammelt sind, in die Abkühlgrube oder -gruben einbringbar ist.

Diese Abkühleinrichtungen haben die Aufgabe, z. B. warmgewalzte Profilstähle nach dem Walzen gesteuert abzukühlen, so daß die Qualitätseigenschaften von höherwertigem Profilmaterial gewährleistet werden. Zur Erzielung der geforderten Materialqualität müssen die Profilstähle ohne Zeitverzug mit etwa 700°C dem gesteuerten Abkühlvorgang zugeführt werden.

Es sind Abkühlgruben mit Deckel bekannt, bei denen das abzukühlende Material mittels eines Kranes und Ketten eingelegt und entnommen wird.

Dies bedeutet aber, daß bei diesen bekannten Abkühlgruben die thermische und akustische Belastung für das Anhängepersonal sehr groß ist, und daß darüber hinaus durch ungeordnete Lage der Profilstähle und die Anhängung an den Kran mit meistens 2 Ketten Materialverformungen auftreten, die zu erheblichem Aufwand beim Nachrichten führen.

Ferner ist es bekannt, zum gesteuerten Abkühlen von Profilstählen Herdwagenöfen, bei denen Wagen aus den Öfen zum Beschicken und Entladen verfahren werden, Haubenöfen, bei denen die Hauben zum Beschicken und Entladen verfahren werden oder Durchlauföfen, durch die das abzukühlende Material langsam durchgefahren wird, einzusetzen.

Diese bekannten Lösungen vermeiden zwar die Nachteile der eingangs genannten, bekannten Abkühlgruben, erfordern jedoch einen erheblichen finanziellen Aufwand und sind darüber hinaus sehr flächenintensiv, so daß diese Lösungen in vorhandenen Adjustagen meistens gar nicht zu realisieren sind.

Weiterhin zeigt die DE-AS 2242388 ein Verfahren und eine Anlage zum Behandeln von warmgewalztem Stabstahl, wobei die Anlage aus einem Durchlaufofen besteht, der einen enormen Raumbedarf hat und somit in bestehende Adjustagen nicht integrierbar ist. Sollten die bestehenden Adjustagen Abkühlgruben aufweisen, wäre dies sowieso unsinnig. Vorbekannt ist hieraus aber das gesteuerte Abkühlen warmgewalzter Stabstähle, die nicht unmittelbar in die Kühleinrichtung eingegeben werden müssen. Vielmehr sind die Stabstähle in containerähnliche, einzelne Transporteinrichtungen - die vorzugsweise vorwärmbar sind - außerhalb der Kühleinrichtung einlegbar und bereits als Paket in die Kühleinrichtung einsetzbar.

Der Anmeldung liegt von daher die Aufgabe zugrunde, eine Einrichtung zum gesteuerten Abkühlen von Stäben und Profilen der im Oberbegriff des Anspruchs 1 genannten Art zu schaffen, die nicht nur den arbeitsmedizinischen, betrieblichen und qualitätsmäßigen Forderungen bei vertretbarem wirtschaftlichem Aufwand gerecht wird, sondern auch nur einen geringen Raum- und Platzbedarf hat, wodurch die Einrichtung auch nachträglich in bestehende Adjustagen mit Abkühlgrube integrierbar ist.

Diese Aufgabe wird bei der im Oberbegriff des Anspruchs 1 genannten Einrichtung dadurch gelöst, daß die Einrichtung einen Kran mit einer Pratzentraverse umfaßt zum einlegen des abzukühlendes Materials in die Sammeltransporteinrichtung, wobei die Sammeltransporteinrichtung aus einer Doppelmulde mit mehreren über ihre der Materiallänge entsprechenden Länge mit Abstand und parallel zueinander angeordneten, senkrecht stehenden einzelnen Ständern besteht, und einen an sich bekannten Portalkran umfaßt zum einsetzen der Sammeltransporteinrichtung in die Abkühlgrube oder -gruben, wobei der Portalkran mit einer der Länge der Doppelmulde entsprechenden Anhänge-Traverse versehen ist, die eine der Anzahl der Ständer der Doppelmulde entsprechende Anzahl von Doppelhaken aufweist, die in Längsrichtung der Anhänge-Traverse gleichsinnig gelenkig miteinander verbunden sind.

In zweckmäßiger Weise sind die einzelnen Ständer der Doppelmulden in Materiallängsrichtung nicht miteinander verbunden. Von Vorteil ist es auch, daß für die Positionierung der Ständer der Doppelmulden auf dem Hüttenflur und in den Abkühlgruben Zentriernocken bzw. Führungen angeordnet sind. Für die Maßnahmen der An<" rüche 2 und 3 wird Schutz nur im Zusammenhang mit Anspruch 1 begehrt.

Die Vorteile der Einrichtung nach der Erfindung sind insbesondere darin zu sehen, daß sie in die Adjustagen von Profilwalzwerken, bei denen Abkühlgruben seit langem vorhanden sind, ohne Schwierigkeiten und ohne weiteren Raum- und Platzbedarf integrierbar ist. Da die Bauhöhe des anmeldungsgemäß vorgeschlagenen Portalkranes gering gehalten werden kann, ergibt sich ein weiterer nicht unwesentlicher Vorteil dadurch, daß der eigentliche Hallenkran in seiner Arbeit durch den Portalkran nicht gestört wird, vielmehr ist eine Paralellarbeit des Hallenkranes und des Portalkranes möglich.

In den Zeichnungen sind ein Ausführungsbeispiel der erfindungsgemäßen Einrichtung näher darstellt.

Es zeigt
Fig. 1 die Einrichtung im Grundriß,
Fig. 2 die Einrichtung nach Fig. 1 in Seitenansicht,
Fig. 3 die Einrichtung nach den Fig. 1 und 2 zum Teil in Vorderansicht.

Wie aus den Fig. 1 bis 3 hervorgeht, besteht die Einrichtung zum Abkühlen von Profilstählen z. B. aus zwei in einer Adjustage unterhalb des Hüttenflurs 2 angeordneten Abkühlgruben 3, 4 mit Grubendeckel 5, 6, einem Kran 7 mit Pratzentraverse 8 und einem Portalkran 9, der für das Heben und Senken von Doppelmulden 11 mit einer Anhänge-Traverse 10 versehen ist, die der Länge der Doppelmulden 11 entspricht.

Die Doppelmulden 11 sind dabei für die Aufnahme des abzukühlenden Materials 12 ausgebildet und bestehen aus jeweils mit Abstand in Materiallängsrichtung parallel zueinander angeordneten einzelnen, senkrecht stehenden Ständern 13, die in Querrichtung zum Material 12 jeweils zwei hintereinander angeordnete und nach oben offene Ausnehmungen 14 aufweisen, in die das abzukühlende Material 12 einlegbar ist. Die Anzahl der Ständer 13 wird durch die Länge des Materials 12 bestimmt.

Die Positionierung der Ständer 13 auf dem Hüttenflur 2 übernehmen Zentriernocken 15 und in den Abkühlgruben 3, 4 entsprechend den Zentriernocken 15 angeordnete Führungen 16.

Die Funktionsweise der Einrichtung ist derart, daß das abzukühlende walzwarme Material 12 mit der Pratzentraverse 8 des Kranes 7 aus nicht dargestellten Abwurftaschen entnommen und in die auf dem Hüttenflur 2 in der Ladezone 17 abgestellten Doppelmulden 11, die vorher in den Abkühlgruben 3, 4 auf etwa die Temperatur des abzukühlenden Materials 12 aufgeheizt werden können, um am heißen Material kalte Stelle zu vermeiden, nacheinander eingelegt wird.

Nach der Belegung beider Muldenseiten einer Doppelmulde 11 wird diese mit der Anhänge-Traverse 10 des Portalkranes 9 angehoben und z. B. in die Abkühlgrube 3 eingesetzt. In der Zwischenzeit wird die zweite Doppelmulde 11 mittels des Kranes 7 mit der Pratzentraverse 8 mit Material 12 gefüllt. Dann wird auch diese von dem zurückgefahrenen Portalkran 9 übernommen und in der Abkühlgrube 3, die ebenfalls wie die Abkühlgrube 4 so hoch gebaut ist, daß zwei Doppelmulden 11 übereinander gestapelt werden können, auf der zuerst eingesetzten Doppelmulde 11 in der Abkühlgrube 3 abgesetzt.

Nun wird diese fertig beschickte Abkühlgrube 3 mittels des Grubendeckels 5, der zwischenzeitlich auf dem Grubendeckel 6 der noch verschlossenen Abkühlgrube 4 abgelegt war, verschlossen.

Die Grubendeckel 5, 6 werden auch mit dem Portalkran 9 bewegt.

Danach wird die Abkühlgrube 4 geöffnet, wobei der die Abkühlgrube 3 nun verschließende Grubendeckel 5 als Ablage für den Grubendekkel 6 der Abkühlgrube 4 dient, und auf die gleiche Weise mit Material 12 in der Ladezone 17 gefüllten Doppelmulden 11 beschickt. Zur Leerung der Abkühlgruben 3, 4 läuft der Arbeitsablauf in genau umgekehrter Reihenfolge ab.

Durch den so bestimmten Arbeitsablauf ist gewährleistet, daß bei vertretbarem wirtschaftlichen Aufwand das Adjustagepersonal in keiner Phase thermisch oder akustisch belastet wird. Darüber hinaus erfolgt eine schonende Behandlung des Materials 12, und der Beschickungsvorgang der Abkühlgruben 3, 4 wird durch die Parallelarbeit des Kranes 7 und des Portalkranes 9 in kürzester Zeit durchgeführt.

## Patentansprüche

1. Einrichtung zum gesteuerten Abkühlen von aus walzwarmem Metall, insbesondere aus Stahl bestehenden Stäben oder Profilen, in Adjustagen für oder vereinigt mit Metallwalzwerken, insbesondere Profilwalzwerken, bestehend aus einer oder mehreren im Hüttenflur eingelassenen Abkühlgruben mit Grubendeckel, einem Kran und einer Sammeltransporteinrichtung, wobei das abzukühlende Material mittels des Kranes und der Sammeltransporteinrichtung, in der die Stäbe oder Profile vorher gesammelt sind, in die Abkühlgrube oder -gruben einbringbar ist, dadurch gekennzeichnet, daß die Einrichtung einen Kran (7) mit einer Pratzentraverse (8) umfaßt zum einlegen des abzukühlendes Materials (12) in die Sammeltransporteinrichtung, wobei die Sammeltransporteinrichtung aus einer Doppelmulde (11) mit mehreren über ihre der Materiallänge entsprechenden Länge mit Abstand und parallel zueinander angeordneten, senkrecht stehenden einzelnen Ständern (13) besteht, und einen an sich bekannten Portalkran (9) umfaßt zum einsetzen der Sammeltransporteinrichtung in die Abkühlgrube oder -gruben (3, 4), wobei der Portalkran (9) mit einer der Länge der Doppelmulde (11) entsprechenden Anhänge-Traverse (10) versehen ist, die eine der Anzahl der Ständer (13) der Doppemulde (11) entsprechende Anzahl von Doppelhaken aufweist, die in Längsrichtung der Anhänge-Traverse (10) gleichsinnig gelenkig miteinander verbunden sind.

2. Einrichtung nach Anspruch 1, dadurch gekennzeichnet, daß die einzelnen Ständer (13) der Doppelmulden (11) in Materiallängsrichtung nicht miteinander verbunden sind.

3. Einrichtung nach einem der Ansprüche 1 oder 2, dadurch gekennzeichnet, daß für die Positionierung der Ständer (13) der Doppelmulden (11) auf dem Hüttenflur (2) und in den Abkühlgruben (3, 4) Zentriernocken (15) bzw. Führungen (16) angeordnet sind.

## Claims

1. Device for controlling the cooling of bars of profiles of hot rollable metal, especially of steel, in finishing line equipment for or combined with a metal rolling mill, especially a profile rolling mill, consisting fo one or more cooling pits with pit covers let into the mill floor, a crane and a collection and transport device, whereby the material to be cooled can be placed in the cooling pit or pits by means of the crane and the collection and transport device in which the bars or profiles are previously collected, characterised in that the device includes a crane (7) with a claw traverse (8) for inserting the material (12) to be cooled in the collection and transport device, in which the collection and transport device consists of a double trough (11) with several vertically standing individual posts (13) arranged with spacing and parallel to one another along its length corresponding to the length of the material, and a gantry crane (9) (known as such) for inserting the collection and transport device in the cooling pit or pits (3,4), in which the gantry crane (9) is provided with a hanging crosspiece (10) corresponding to the length of the double trough (11), which has a number of double hooks corresponding to the number of uprights (13) of the double trough (11) which are connected to hinge in the same direction in the longitudinal direction of the hanging crosspiece (10).

2. Device according to claim 1 characterised in that the individual uprights (13) of the double trough (11) are not connected with one another in the longitudinal direction of the material.

3. Device according to claim 1 or 2 characterised in that centering supports (15) or guides (16) are arranged on the mill floor (2) and in the cooling pits (3,4) for positioning the uprights (13) of the double trough (11).

## Revendications

1. Installation destinée au refroidissement commandé de barres ou de profilés en métal, en particulier en acier, échauffés par le laminage, dans des installations de finissage pur laminoirs, en particulier pour laminoirs à profilés, qui peuvent être adjointes à ces laminoirs, l'installation comportant une ou plusieurs fosses de refroidissement, creusées dans le sol de l'usine métallurgique et munies de couvercles, une grue et un dispositif de transport collectif, les produits à refroidir, barres ou profilés, pouvant être déposés dans la ou les fosses de refroidissement à l'aide de la grue et du dispositif de transport collectif, dans lequel isl ont au préalable été réunis, l'installation étant caractérisée en ce qu'elle comporte une grue (7) munis d'une traverse à griffes (8) pour la mise en place des produits à refroidir (12) dans le dispositif de transport collectif, lequel est constitué par des auges jumelées (11) comportant des râteliers individuels (13) prévus, espacés l'un de l'autre et parallèles l'un à l'autre, sur leur longueur, qui correspond à la longueur des produits ces râteliers étant disposés verticalement, l'installation comportant en outre une grue à portique (9), de genre connu en soi, pour la mise en place du dispositif de transport collectif dans la ou les fosses de refroidissement (3 et 4), la grue à portique (9) étant munie d'une traverse de suspension (10) dont la ongueur correspond à la longueur des auges jumlées (11), traverses de suspension qui est munie d'un nombre de doubles crochets correspondant au nombre des râteliers (13) des auges jumelées (11), doubles crochets qui sont articulés l'un à l'autre dans le même sens, dans le sens longitudinal de la traverse de suspension (10).

2. Installation suivant la revendication 1, caractérisée en ce que les râteliers individuels (13) des auges jumelées (11) ne communiquent pas entre eux dans le sens longitudinal des produits.

3. Installation suivant l'une ou l'autre des revendications 1 et 2, caractérisée en ce que pour la mise en position des râteliers (13) des auges jumelées (11), il est prévu, respectivement sur le sol (2) de l'usine métallurgique et dans les fosses de refroidissement (3, 4), des tasseaux centreurs (15) et des guidages (16).
